# EUROPÄISCHE PATENTSCHRIFT

(11) **EP 1 360 999 B1**
(45) Veröffentlichungstag und Bekanntmachung des Hinweises auf die Patenterteilung: **19.11.2003**
(21) Anmeldenummer: 02012294.1
(22) Anmeldetag: 04.06.2002
(51) Int. Cl.: B07C 5/14

(54) **Anlage zum Sortieren von Brettern bzw. Balken**
Equipment for sorting planks or beams
Installation de tri de planches ou poutres

(43) Veröffentlichungstag der Anmeldung: 12.11.2003
(73) Patentinhaber: Franz Binder Ges. mbH Holzindustrie, 6263 Fügen (AT)
(72) Erfinder: Binder, Hans, 6263 Fügen (AT); Hornung, Bernd, 6130 Schwaz (AT)
(74) Vertreter: Resch, Michael

(56) Entgegenhaltungen:
- WO-A-98/30370
- DE-A- 3 511 993
- US-A- 5 002 106

## Beschreibung

Die Erfindung betrifft eine Anlage zur Sortierung von Brettern bzw. Balken als Zwischenprodukt für die Herstellung von Brettschichtholz oder Balkenschichtholz, bei der die Bretter bzw. Balken nach Durchlaufen einer Meßanlage, in der sie hinsichtlich ihrer Festigkeit und/oder nach optischen Kriterien untersucht und anschließend klassifiziert wurden, über einen Sortierförderer entsprechend ihrer Klassifizierung unterschiedlichen Sortieretagen einer Sortieretageneinrichtung zugeführt werden.

Anlagen zur Sortierung von Brettern bzw. Balken sind z. B. aus den Druckschriften DE-A-3 511 993 und US-A-5 002 106 bekannt.

Bei Hobellinien mit maschineller Festigkeitsklassifizierung von Hölzern zur Herstellung von Schichtholz mit anschließendem Etagenlager sowie Paketierung treten im Prozeß immer wieder Werkstücke (Bretter bzw. Balken) auf, die einer visuellen Nachklassifikation und Nachsortierung bedürfen.

Zum einen entstehen sogenannte Irrläufer, deren Daten in der Steuerung verlorengegangen sind, zum anderen wird ein nicht unerheblicher Teil der Werkstücke durch die Meßanlage nicht optimal bzw. überhaupt nicht beurteilt bzw. klassifiziert. Solche Werkstücke können in eine eigene Sortieretage, z.B. die oberste Sortieretage gefahren werden und nach der Paketierung manuell entstapelt, visuell beurteilt und von Hand zur Weiterverwendung sortiert werden. Dies ist zeitaufwendig, personalintensiv und daher kostspielig.

Der Erfindung liegt in erster Linie die Aufgabe zugrunde, den Vorgang des Nachsortierens ökonomischer zu gestalten.

Diese Aufgabe wird erfindungsgemäß im Wesentlichen gelöst durch eine Nachsortierstation zum visuellen bzw. manuellen Nachklassifizieren von in der Meßanlage nicht oder nicht eindeutig klassifizierten Brettern bzw. Balken, eine erste Fördereinrichtung zum Zuführen der nachzuklassifizierenden Bretter bzw. Balken vom Sortierförderer zu der Nachsortierstation sowie eine zweite Fördereinrichtung zum Zurückführen der nachklassifizierten Bretter bzw. Balken zum Sortierförderer.

Vorteilhafte Weiterbildungen der Erfindung sind Gegenstand der abhängigen Ansprüche.

Im Falle der erfindungsgemäßen Anlage werden somit die manuell bzw. visuell nachzuklassifizierenden Werkstücke unmittelbar nach einem erfolglosen Eintaktversuch in eine der Sortieretagen automatisch der Nachsortierstation zugeführt, in der diese Werkstücke von geschultem Personal von Hand bzw. visuell nach Festigkeit (Tragfähigkeit) und/oder optischen Kriterien (Bläue, Harzgallen usw.) beurteilt und entsprechend klassifiziert werden. Die klassifizierten Werkstücke werden sodann wieder dem Sortierförderer zugeführt und in die den jeweiligen Klassifizierungen entsprechenden Sortieretagen geleitet.

In bevorzugter Weiterbildung der Erfindung ist vorgesehen, daß in Förderrichtung der nachzuklassifizierenden Bretter bzw. Balken gesehen vor der Nachsortierstation ein erster Puffer für nachzusortierende Bretter bzw. Balken und in Förderrichtung der nachklassifizierten Bretter bzw. Balken gesehen nach der Nachsortierstation ein zweiter Puffer für nachklassifizierte Bretter bzw. Balken vorgesehen ist, so daß auf diese Weise die Arbeitsgeschwindigkeit in der Nachsortierstation im Wesentlichen unabhängig von der Arbeitsgeschwindigkeit des übrigen Sortierbetriebs ist. Zweckmäßigerweise kann aufgrund der hohen Taktgeschwindigkeit des Sortierförderers der zweite Puffer kleiner als der erste Puffer sein.

Gemäß einem weiteren vorteilhaften Merkmal der Erfindung ist vorgesehen, daß die erste Fördereinrichtung an das der zuletzt bedienten Sortieretage zugeordnete Ende des Sortierförderers anschließt.

In bevorzugter Weiterbildung der Erfindung ist vorgesehen, daß die Beschickung des Sortierförderers mit Brettern bzw. Balken aus der Meßanlage derart steuerbar ist, daß in regelmäßigen oder unregelmäßigen, ggf. auch steuerbaren Abständer Lücken zur Aufnahme von nachklassifizierten Brettern bzw. Balken aus der zweiten Fördereinrichtung vorhanden sind.

Im folgenden wird ein Ausführungsbeispiel der Erfindung anhand der Zeichnung näher erläutert. In der Zeichnung zeigt in schematischer Darstellung

Fig. 1 eine erfindungsgemäße Anlage mit zusätzlicher Nachsortierstation.

In der Zeichnung nicht näher dargestellte Werkstücke (Bretter oder Balken) werden in einer Meßanlage 200 hinsichtlich ihrer Festigkeit und nach optischen Kriterien maschinell analysiert, in verschiedene Klassen klassifiziert und entsprechend ihrer Klassifizierung unterschiedlich markiert und dann mittels eines Sortierförderers 202 zu einer Sortieretageneinrichtung 204 gefördert, wo die einzelnen Werkstücke entsprechend ihrer Klassifizierung in den jeweils zugeordneten Sortieretagen abgelegt werden, an denen der Sortierförderer vorbeiführt. An das Ende des Sortierförderers schließt sich eine Fördereinrichtung 206 an, die zu einer Nachsortierstation 208 führt. Werkstücke, die von der Meßanlage nicht oder falsch klassifiziert worden sind und in keine der Sortieretagen eingetaktet werden können, werden über die Fördereinrichtung 206 der Nachsortierstation 208 zugeführt.

In der Nachsortierstation werden die Werkstücke durch erfahrene Arbeitskräfte hinsichtlich ihrer Festigkeit (Tragfähigkeit) und/oder hinsichtlich optischer Kriterien manuell bzw. visuell beurteilt und entsprechend klassifiziert. Auch werden die hier von der Arbeitskraft festgelegten Schnittinformationen mittels Markierkreide oder -farbe auf dem Werkstück markiert. Die Klassifizierung (Festigkeits- und/oder optische Klassifizierung) wird der (nicht dargestellten) Systemsteuerung mittels entsprechender Eingabe in ein (nicht dargestelltes) Dateneingabegerät mitgeteilt.

Die so manuell klassifizierten Werkstücke werden anschließend von Hand einer Fördereinrichtung 210 zugeführt, welche diese Werkstücke wieder in den Sortierförderer 202 einspeist. Der Sortierförderer 202 führt diese Werkstücke wieder den Sortieretagen der Sortieretageneinrichtung 204 zu, wo sie dann entsprechend ihrer Klassifizierung abgelegt werden.

Um ein zügiges Einspeisen der Werkstücke von der Fördereinrichtung 210 in den Sortierförderer sicherzustellen, wird mittels der Systemsteuerung die Zufuhr der Werkstücke aus der Meßanlage 200 zum Sortierförderer 202 derart gesteuert, daß sich nach einer bestimmten Anzahl von aufeinanderfolgenden Werkstücken immer ein nicht belegter Platz befindet, auf den dann jeweils ein aus der Nachsortierstation kommendes Werkstück eingeschleust werden kann.

Damit die Nachsortierstation 208 unabhängig von der Geschwindigkeit der übrigen Sortieranlage arbeiten kann, ist jeweils ein entsprechender Puffer 212, 214 vor bzw. nach der Nachsortierstation 208 vorgesehen. Aufgrund der hohen Taktgeschwindigkeit des Sortierförderers kann der der Nachsortierstation 208 nachgeschaltete Puffer 214 wesentlich kleiner sein als der der Nachsortierstation 208 vorgeschaltete Puffer 212.

## Patentansprüche

1. Anlage zum Sortieren von Brettern bzw. Balken als Zwischenprodukt für die Herstellung von Brettschichtholz oder Balkenschichtholz, bei der die Bretter oder Balken nach Durchlaufen einer Meßanlage (200), in der sie hinsichtlich ihrer Festigkeit und/oder optischen Kriterien untersucht und anschließend klassifiziert wurden, über einen Sortierförderer (202) entsprechend ihrer Klassifizierung unterschiedlichen Sortieretagen einer Sortieretageneinrichtung (204) zugeführt werden, **gekennzeichnet durch**
eine Nachsortierungsstation (208) zum visuellen bzw. manuellen Nachklassifizieren von in der Meßanlage (200) nicht oder nicht eindeutig klassifizierten Brettern bzw. Balken,
eine erste Fördereinrichtung (206) zum Zuführen der nachzuklassifizierenden Bretter bzw. Balken vom Sortierförderer (202) zu der Nachsortierstation (208), und
eine zweite Fördereinrichtung (210) zum Zurückführen der nachklassifizierten Bretter bzw. Balken zum Sortierförderer.

2. Anlage nach Anspruch 1, **dadurch gekennzeichnet, daß** in Förderrichtung der nachzuklassifizierenden Bretter bzw. Balken gesehen vor der Nachsortierstation (208) ein erster Puffer (212) für nachzuklassifizierende Bretter bzw. Balken vorgesehen ist.

3. Anlage nach Anspruch 1 oder 2, **dadurch gekennzeichnet, daß** in Förderrichtung der nachklassifizierten Bretter bzw. Balken gesehen nach der Nachsortierstation (208) ein zweiter Puffer (214) für nachsortierte, dem Sortierförderer (202) wieder zuzuführende Bretter bzw. Balken vorgesehen ist.

4. Anlage nach Ansprüchen 2 und 3, **dadurch gekennzeichnet, daß** der zweite Puffer (214) kleiner ist als der erste Puffer (212).

5. Anlage nach einem der vorhergehenden Ansprüche, **dadurch gekennzeichnet, daß** die erste Fördereinrichtung (206) an das der letzten Sortieretage zugeordnete Ende des Sortierförderers (202) anschließt.

6. Anlage nach einem der vorhergehenden Ansprüche, **dadurch gekennzeichnet, daß** die Beschickung des Sortierförderers (202) mit Brettern bzw. Balken aus der Meßanlage (200) derart steuerbar ist, daß Lücken zur Aufnahme von nachklassifizierten Brettern bzw. Balken aus der zweiten Fördereinrichtung (214) vorhanden sind.

## Claims

1. Device for sorting boards or planks as an intermediate product for the production of board or plank laminated wood, where after passing through a measuring system (200) in which the boards or planks are examined with regard to strength and/or visual criteria and then classified, said boards or planks are transported via a sorting conveyor (202) to different sorting stages of a sorting stage device (204) as a function of classification, **characterised by** a secondary sorting station (208) for visual or manual secondary classification of planks which were not classified or not unambiguously classified in the measuring system (200), a first conveyor device (206) for transporting the boards or planks for secondary classification from the sorting conveyor (202) to the secondary sorting station (208), and a second conveyor device (210) for returning the secondary sorted boards or planks to the sorting conveyor.

2. System according to claim 1, **characterised in that** before the secondary sorting station (208) viewed in the transport direction of the boards or planks supplied for secondary classification is provided a first buffer (212) for the boards or planks supplied for secondary classification.

3. System according to claim 1 or 2, **characterised in that** after the secondary sorting station (208) viewed in the transport direction of the secondary sorted boards or planks is provided a second buffer (214) for the secondary sorted boards or planks to be returned to the sorting conveyor (202).

4. System according to claim 2 and 3, **characterised in that** the second buffer (214) is smaller than the first buffer (212).

5. System according to any of the previous claims, **characterised in that** the first conveyor device (206) is connected to the end of the sorting conveyor (202) allocated to the last sorting level.

6. System according to any of the previous claims, **characterised in that** the supply to the sorting conveyor (202) of boards or planks from the measuring system (200) can be controlled so that gaps are present to receive the secondary sorted boards or planks from the second conveyor device (214).

## Revendications

1. Installation de tri de planches ou poutres en tant que produits intermédiaires pour la fabrication de planches ou de poutres de bois stratifié, dans laquelle les planches ou poutres, après leur passage dans une installation de mesure (200), dans laquelle elles ont été analysées puis classifiées quant à leur résistance et/ou à des critères optiques, sont transférées par un convoyeur de tri (202), en fonction de leur classification, à différents étages de tri d'un dispositif de triage étagé (204), **caractérisée par** une station de post-tri (208) pour la post-classification visuelle ou manuelle de planches ou poutres non classifiées, ou classifiées de façon équivoque, dans l'installation de mesure (200), par un premier dispositif de transport (206) pour le transfert des planches ou poutres à post-classifier du convoyeur de tri (202) dans la station de post-tri (208), et par un second dispositif de transport (210) pour le renvoi des poutres ou planches post-classifiées dans le convoyeur de tri.

2. Installation suivant la revendication 1, **caractérisée en ce que**, vu dans la direction de transport des planches ou poutres à post-classifier, un premier tampon (212) est prévu en amont de la station de post-tri (208) pour des planches ou poutres à post-classifier.

3. Installation suivant l'une des revendications 1 et 2, **caractérisée en ce que**, vu dans la direction de transport des planches ou poutres post-classifiées, un second tampon (214) est prévu en aval de la station de post-tri (208) pour des planches ou poutres post-triées, à renvoyer au convoyeur de tri (202).

4. Installation suivant l'une des revendications 2 et 3, **caractérisée en ce que** le second tampon (214) est plus petit que le premier tampon (212).

5. Installation suivant l'une des revendications précédentes, **caractérisée en ce que** le premier dispositif de transport (206) se raccorde à l'extrémité, associée au dernier étage de tri, du convoyeur de tri (202).

6. Installation suivant l'une des revendications précédentes, **caractérisée en ce que** le chargement du convoyeur de tri (202) en planches ou poutres peut être commandé à partir de l'installation de mesure (200) de sorte que des vides existent pour recevoir des planches ou poutres post-classifiées du second dispositif de transport (214).
